# EUROPÄISCHE PATENTANMELDUNG

(11) **EP 0 294 638 A2**
(43) Veröffentlichungstag der Anmeldung: **14.12.1988**
(21) Anmeldenummer: 88108183.0
(22) Anmeldetag: 21.05.1988
(51) Int. Cl.: D21F 5/04, D21F 5/18

(54) **Blasmittelgespeiste Tragflächendüse zum berührungslosen Führen von Materialbahnen**

(30) Priorität: 10.06.1987 DE 3719317
(71) Anmelder: Vits, Hilmar, D-42799 Leichlingen (DE)
(72) Erfinder: Vits, Hilmar, D-42799 Leichlingen (DE)
(74) Vertreter: Cohausz & Florack Patentanwälte

(57) **Zusammenfassung**

Die Erfindung bezieht sich auf eine blasmittelgespeiste Tragfflächendüse zum berührungslosen Führen von Materialbahnen, die vor allem in der Trockenpartie einer Papiermaschine einsetzbar sein soll. Insbesondere bezieht sich die Erfindung auf eine kombinierte Doppeltragflächendüse mit Spreizwirkung. Bei einer Doppeltragflächendüse sind nebeneinander zwei Kammern 30a,30b angeordnet, deren der Materialbahn zugekehrte Wand 18a,18b konvex gekrümmt ist und als Tragfläche für die Materialbahn 1 dient. An den benachbarten Rändern der Tragfläche sind Düsenschlitze 17d,17e für das auszublasende Blasmittel vorgesehen, während in den von den Düsenschlitzen 17d,17e entfernt liegenden Bereichen der Wände 18c,18d eine Perforation A vorgesehen ist, über die Blasmittel in die Kammern 30a,30b angesaugt werden kann. Die Zufuhr das Blasmittels zu den Düsenschlitzen 17d,17e erfolgt über einen Injektorkanal 17, dessen Eingang zu den Kammern 30a,30b offen ist und vor dessen Eingang blasmittelgespeiste Injektordüsen 15 angeordnet sind. Durch die Rückführung des Blasmittels über die Perforation A und die Kammern 30a,30b verbraucht die Tragflächendüse nur ein Bruchteil an von einer Blasmittelquelle zugeführtem Blasmittel wie herkömmliche Tragflächendüsen. Wegen des dadurch bedingten geringeren Anfalls an zu- und abzuführendem Blasmittel sind die Zufuhrkanäle klein und die sonst üblichen Abfuhrkanäle werden nicht benötigt. Aufgrund ihrer geringen Baugröße eignet sich die Tragflächendüse vor allem zum Einsatz in der Trockenpartie von Papiermaschinen zum stabilen, flatterfreien Führen der Papierbahn und zur Vergleichmäßigung des Trockenvorgangs über die Papierbahnbreite.

## Beschreibung

Die Erfindung bezieht sich auf eine blasmittelgespeiste Tragflächendüse zum berührungslosen Führen von Materialbahnen, insbesondere Papierbahnen in der Trockenpartie einer Papermaschine, in Form eines Hohlbalkens, dessen der Materialbahn zugekehrte, den Hohlraum des Balkens abschließende Wand eine der Materialbahn zugekehrte konvex gewölbte Tragfläche bildet, an deren einem Rand ein Düsenschlitz oder eine Düsenreihe für den Austritt des Blasmittels und die in einem von dem Düsenschlitz beziehungsweise der Düsenreihe entfernt liegenden Bereich eine Perforation für den Durchtritt von Blasmittel aufweist.

Die stabile, insbesondere an den Bahnkanten flatterfreie berührungslose Führung von Materialbahnen ist in der Trockenpartie einer Papermaschine wegen der beengten räumlichen Verhältnisse zwischen den einzelnen Trockenzylindern schwierig. Wird das Kantenflattern nicht verhindert, besteht die Gefahr des Bahnabrisses. Man hat versucht, das Kantenflattern durch an die Kanten der Papierbahn angelegte Bleche zu verhindern. Solche Bleche sind aber nur wirksam, wenn sie die Papierbahn im Randbereich unter eine gewisse Vorspannung setzen. Die Vorspannung führt jedoch zu einer unerwünschten Längung der Papierbahn im Randbereich gegenüber dem Mittenbereich.

Eine weitere Schwierigkeit beim Trocknen und stabilen Führen einer Papierbahn besteht darin, daß ein gleichmäßiges Feuchteprofil über die Breite der Papierbahn allein mit den Trockenzylindern nicht zu erreichen ist, weil die Trockenzylinder im auf die Papierbahnkanten wirksamen Bereich wegen des benachbarten, von der Papierbahn nicht berührten und deshalb einem geringeren Wärmeentzug unterworfenen Bereichs stärker erwärmt wird als im mittleren Bereich. Ferner begünstigt der ungezwungene Frischluftaustausch den Randbereich und das Einblasen zur Bahnmitte muß wegen der Gefahr des Bahnrisses unterbleiben.

Der Erfindung liegt die Aufgabe zugrunde, eine blasmittelgespeiste Tragflächendüse zu schaffen, die bei beeingten räumlichen Verhältnissen mit einem geringen Volumen an von einer Blasmittelquelle zugeführten Blasmittel auskommt.

Diese Aufgabe wird erfindungsgemäß bei einer Tragflächendüse der eingangs genannten Art dadurch gelöst, daß zu dem Düsenschlitz beziehungsweise den Düsenlöchern ein Kanal für die Zufuhr von Blasmittel führt, und daß der zum Hohlraum des Balkens offene Eingang des Kanals mit davor mit Abstand angeordneten Injektordüsen Injektoren bildet.

Eine solche Tragflächendüse baut klein und kommt mit einem geringen Volumen an zugeführten Blasmittel aus, weil aus dem Raum zwischen der zu führenden Materialbahn und der den Hohlraum abschließenden Wand des Hohlbalkens über die Perforation Blasmittel abgesaugt und durch die Injektoren zusammen mit neu zugeführtem Blasmittel dem Düsenschlitz wieder zugeleitet wird. Das bedeutet, daß nur so viel an verbrauchtem Blasmittel abzuleiten ist, wie an neuem Blasmittel zugeführt wird. Untersuchungen an der erfindungsgemäßen Tragflächendüse haben ergeben, daß man im Vergleich zu herkömmlichen Tragflächendüsen mit einem Viertel der Luftzufuhr auskommt und die Abmessungen der Düse auf ein Achtel bekannter Tragflächendüsen reduziert werden können. Da ein großer Teil der Blasluft über die Perforation rückgeführt wird, erübrigt sich auch ein Bauraum beanspruchender spezieller Kanal für die Abfuhr des Blasmittels, der bei herkömmlichen Tragflächendüsen regelmäßig notwendig ist. Während man bisher sich bei der Trocknung von Papierbahnen mit der Trocknung durch die Trockenzylinder zufriedengab, läßt sich die Trocknung durch die klein bauenden erfindungsgemäßen Tragflächendüsen, insbesondere hinsichtlich eines über die Breite gleichmäßigen Feuchteprofils, verbessern.

Die erfindungsgemäße Tragflächendüse läßt sich ohne großen Raumbedarf zur Tragflächendüse mit Spreizwirkung dadurch ausgestalten, daß spiegelbildlich zum Kanal ein zweiter gleichartiger Hohlbalken vorgesehen ist, zu dessen Düsenschlitz beziehungsweise Lochreihe derselbe Kanal wie zum Düsenschlitz des ersten Hohlbalkens führt. Da die beiden Tragflächendüsen mit in entgegengesetzter Richtung strömendem Blasmittel arbeiten, ergibt sich im Bereich zwischen den Düsenschlitzen eine Spreizwirkung mit starker Saugwirkung. Im Bereich zwischen den Schlitzen kann die Saugwirkung mit einfachen Mitteln begrenzt werden, wenn die beiden Düsenschlitze von dem Ausgang des Kanals und einem mit Abstand zu den Kanalwänden und den sich daran anschließenden Tragflächenwänden angeordneten Profilkörper gebildet sind. Hierdurch wird eine genügende Saugwirkung auf die Papierbahn bei zu weitem und eine gute Polsterwirkung bei zu kleinem Abstand mit dazwischen liegendem stabilen Abstand erreicht.

Nach einer, insbesondere in konstruktiver Hinsicht vorteilhaften Ausgestaltung der Erfindung sind die Injektordüsen als in Reihe in einer Wand eines Kanals angeordnete Löcher ausgebildet, wobei dieser Kanal auf einem Tragrohr für die Blasmittelzufuhr angeordnet und über Öffnungen mit dem Tragrohr verbunden ist.

Bei der erfindungsgemäßen Tragflächendüse können die Injektordüsen mit vorerwärmter Luft betrieben werden. Sie können allerdings auch mit nicht vorerwärmter Luft betrieben werden, da durch die Beimischung der rückgeführten, durch die erwärmte Papierbahn erwärmten Luft zu der neu zugeführten Luft die aus dem Düsenschlitz austretende Luft noch genügend warm ist, um eine Trocknungswirkung entfalten zu können.

Im folgenden wird die Erfindung anhand einer Zeichnung näher erläutert. Im einzelnen zeigen:
Fig. 1 einen Teil einer Trockenpartie einer Papiermaschine in schematischer Darstellung in Seitenansicht mit in den frei geführten Bereichen der Papierbahn angeordneten Tragflächendüsen,
Fig. 2 eine Tragflachendüse in vergrößerter Darstellung im Querschnitt **und**
Fig. 3 die Tragflächendüse gemäß Fig. 2 im Axialschnitt in der Symmetrieebene.

Bei der in Fig. 1 dargestellten Trockenpartie einer Papiermaschine ist eine zu trocknende Papierbahn 1 über Trockenzylinder 2,3,4 geführt. Ein oberer und unterer über Leitwalzen 7 geführter bandförmiger Filz 5,6 drückt die Papierbahn 1 gegen die Mäntel der Trockenzylinder 2,3,4. Auf einer ersten größeren Strecke zwischen einer Leitwalze 8 und dem ersten Trockenzylinder 2 und kürzeren Strecken zwischen den Trockenzylinder 2,3,4 ist die Papierbahn 1 frei geführt. In diesen Bereichen ist die Führung der Papierbahn 1 nicht stabil und die Bahnkanten neigen zum Flattern.

In Fig. 1 ist strichpunktiert dargestellt, wie beim Stand der Technik mittels eines ortsfesten, auf die Bahnkanten einwirkenden Leitbleches 28 die Papierbahn 1 an den Kanten ausgelenkt wird, um ein für Bandabrisse gefährliches Flattern der Bahnkanten zu verhindern. Diese Art der Bekämpfung der Flatterneigung führt aber zu bleibenden Dehnungsschäden.

Wird gemäß der Erfindung anstelle des Leitbleches 28 eine erfindungsgemäße Tragflächendüse 9,10,11 im Bereich der frei geführten Strecken der Papierbahn 1 eingesetzt, dann ergeben sich keine Dehnungsschäden, weil die Papierbahn 1 auf ihrer gesamten Breite in ihrem geraden Bahnverlauf bleiben kann. Da die erfindungsgemäßen Tragflächendüsen 9,10,11 bei zu großem Abstand saugend auf die Papierbahn 1 einwirken, können sie auch etwas zurückversetzt sein. Eine solche Zurückversetzung ist sinnvoll, um die Aufführung der Papierbahn 1 bei geradem Seilverlauf zu ermöglichen.

Die in Fig. 1 dargestellten Tragflächendüsen 9,10,11 sind im Detail in den Figuren 2 und 3 dargestellt. Sie bestehen aus einem als Vierkantrohr ausgebildeten Tragrohr 12, das einerseits der Tragflächendüse ihre Stabilität über große Maschinenbreiten gibt und andererseits der Zufuhr des Blasmittels, beispielsweise Luft, dient. In dem Tragrohr sind über dessen Länge verteile in Reihe Öffnungen 13 vorgesehen, die von Sieben 16 abgedeckt sind. Oberhalb der Öffnungen 13 ist ein Kanal 14a ausgebildet, dessen den Öffnungen 13 gegenüberliegende Wand 14 von einem winkelförmigen Profilblech gebildet wird, das im Scheitel eine Vielzahl von in Reihe angeordneten Bohrungen 15 aufweist, die als Injektordüsen dienen. Diese Injektordüsen 15 sind mit Abstand von dem Eingang 17a eines Injektorkanals 17 angeordnet. Diese Eingang 17a ist zu den beidseitig des Kanals 17 angeordneten gleichartigen Kammers 30a,30b offen, so daß die aus den Injektordüsen 15 in den Kanal 17 eingeblasene Treibluft Luft aus den benachbarten Kammern 30a,30b ansaugt.

Die Kammern 30a,30b werden von im wesentlichen U-förmigen Profilblechen 18a,18b gebildet, deren einer Schenkel die Wände 17b,17c des kanals 17 bilden. Die Wände 17b,17c gehen jeweils in eine zur Papierbahn 1 hin konvex gewölbte Wand 18c,18d über, die die Tragfläche bildet. Im Ausgang des Kanals 17 ist ein als Rundstab ausgebildeter Profilkörper 19 angeordnet, der den Ausgang in zwei Düsenschlitze 17d,17e aufteilt. Im von diesen Düsenschlitzen 17d,17e entfernt liegenden Bereich der gewölbten Tragflächenwand 18c,18d ist eine Perforation A vorgesehen. Durch diese Perforation A wird wegen des in den Kammern 30a,30b herrschenden, durch die Injektoren 15,17a erzeugten Unterdrucks, verbrauchte Luft aus dem Raum zwischen der Papierbahn 1 und der Tragflächenwand 18c,18d abgesaugt und zurück zu den Injektoren 15,17a geführt.

Der konstruktive Aufbau der erfindungsgemäßen Tragflächendüse und deren Abmessungen können aufgrund der gemeinsamen Zufuhr von Blasmittel über das Tragrohr 12 und die gemeinsame Injektordüseanordnung 14,15,17,17a klein gehalten werden. Da die Stabilität der Tragflächendüse durch das Tragrohr 12 erreicht wird, lassen sich die Begrenzungswände der Kammern 30a,30b aus den dünnwandigen U-förmig profilierten Blechen herstellen. Während das Tragrohr 12 sich über die gesamte Maschinenbreite der Papierbahn 1 erstrecken kann, können die darauf aufgebauten übrigen Teile aus Teillängen bestehen. Dies ermöglicht eine präzisere Fertigung. Bei Teillängen können an den Stoßstellen Stege 21,22, die gleichzeitig an den Enden auch als Abschlüsse dienen, vorgesehen sein. Sie sollten aber wegen der gewünschten freien Strömung und zur Vermeidung von Luftwirbeln möglichst dünn ausgebildet sein. Das gleiche gilt für dem Profilkörper 19 dienende, ebenfalls als Stege ausgebildete Tragelemente 23.

## Patentansprüche

1. Blasmittelgespeiste Tragflächendüse zum berührungslosen Führen von Materialbahnen, insbesondere Papierbahnen in der Trockenpartie einer Papiermaschine, in Form eines Hohlbalkens, dessen der Materialbahn zugekehrte, eine Kammer (30a,30b) abschließende Wand (18c,18d) eine der Materialbahn (1) zugekehrte konvex gewölbte Tragfläche bildet, an deren einem Rand ein Düsenschlitz (17d,17e) oder eine Düsenlochreihe für den Austritt des Blasmittels und die in einem von dem Düsenschlitz (17d,17e) beziehungsweise der Düsenreihe entfernt liegenden Bereich eine Perforation (A) für den Durchtritt von Blasmittel aufweist,
**dadurch gekennzeichnet,** daß zu dem Düsenschlitz (17d,17e) beziehungsweise den Düsenlöchern ein Kanal (17) für die Zufuhr von Blasmittel führt, und daß der zu der Kammer (30a,30b) offene Eingang des Kanals (17) mit davor im Abstand angeordneten Injektordüsen (15) Injektoren bildet.

2. Tragflächendüse nach Anspruch 1,
**dadurch gekennzeichnet,** daß spiegelbildlich zum Kanal (17) ein zweiter gleichartiger Hohlbalken vorgesehen ist, zu dessen Düsenschlitz (17e) beziehungsweise Lochreihe derselbe Kanal (17) wie zu dem Düsenschlitz (17d) des ersten Hohlbalkens führt.

3. Tragflächendüse nach Anspruch 2,
**dadurch gekennzeichnet,** daß die beiden Düsenschlitze (17d,17e) von dem Ausgang des Kanals (17) und einem mit Abstand zu den Kanalwänden (17b,17c) und den sich daran anschließenden Tragflächenwänden (18c,18d) angeordneten Profilkörper (19) gebildet sind.

4. Tragflächendüse nach einem der Ansprüche 1 bis 3,
**dadurch gekennzeichnet,** daß die Injektordüsen (15) als in Reihe in einer Wand (14) eines Kanals (14a) angeordnete Löcher ausgebildet sind, wobei der Kanal (14a) auf einem Tragrohr (12) für die Blasmittelzufuhr angeordnet und über Öffnungen (13) mit dem Tragrohr (12) verbunden ist.
